# NEUE EUROPÄISCHE PATENTSCHRIFT

(11) **EP 0 411 379 B2**
(45) Veröffentlichungstag und Bekanntmachung des Hinweises auf die Entscheidung über den Einspruch: **14.05.1997**
(45) Hinweis auf die Patenterteilung: 01.06.1994
(21) Anmeldenummer: 90113606.9
(22) Anmeldetag: 16.07.1990
(51) Int. Cl.: D01H 5/38, D01G 19/14

(54) **Streckwerk mit geregelten Antriebsgruppen**
Drafting arrangement with controlled driving groups
Dispositif d'étirage ayant des groupes de commande contrôlés

(30) Priorität: 31.07.1989 CH 2834/89
(43) Veröffentlichungstag der Anmeldung: 06.02.1991
(73) Patentinhaber: MASCHINENFABRIK RIETER AG, CH-8406 Winterthur (CH)
(72) Erfinder: Jornot, Erich, CH-8472 Seuzach (CH)
(74) Vertreter: Bergmeier, Werner

(56) Entgegenhaltungen:
- EP-A- 038 927
- EP-A- 355 557
- EP-A- 0 376 002
- DE-A- 2 331 217
- DE-A- 2 734 564
- DE-A- 2 912 576
- DE-A- 3 608 513
- DE-A- 3 619 248
- DE-A- 3 622 584
- FR-A- 2 521 597
- GB-A- 2 062 712
- US-A- 4 703 431
- PATENT ABSTRACTS OF JAPAN vol. 9, no. 45 (C-268)(1768) 26 Februar 1985, & JP-A-59 187629 (HOWA KOGYO K.K.)

## Beschreibung

Die Erfindung bezieht sich auf eine Strecke gemäß dem Oberbegriff des Anspruchs 1 und auf ein Verfahren zum Betrieb einer Strecke gemäss dem Oberbegriff des Patentanspruches 6.

Zum Vergleichmässigen von Faserbändern sind verschiedene Einrichtungen und Regelungen bekannt, die auf dem Prinzip des Verzugs der Bänder beruhen. In der Regel werden die Bänder doubliert in einem zweistufigen Verzugsprozess, einem Vor- und einem Hauptverzug, vergleichmässigt. Im Rahmen des Verzugsprozesses, bei dem üblicherweise mehrere Bänder gleichzeitig doubliert werden, wird die Herstellung eines möglichst homogenen Faserbandes angestrebt In den entsprechenden Streckwerken fallen eingangsseitig mit Unregelmässigkeiten bzw. Störungen behaftete Bänder an, die ausgangsseitig zu einem Band mit möglichst gleichmässigem, vorgegebenem Querschnitt zusammengeführt sein sollen. Dies Erfordernis bedingt eine Regelung des Streckprozesses. Zum Stand der Technik gehören verschiedenste Antriebsanordnungen sowie Regel- und Steuereinrichtungen, die sich diesem Problem annehmen. Eine derartige Einrichtung ist z.B. aus der DE-OS 36 19 248 bekannt.

Die DE-OS 29 12 576 betrifft ein Verfahren und eine Vorrichtung zur Ausregulierung von Bandgewichtsschwankungen an Karden, Krempeln, Strecken und dergleichen, mit einer ersten Meßeinrichtung für die Messung des absoluten Querschnitts oder der relativen Querschnittsschwankungen gegenüber einen vorgegebenen festen Sollwert des an Auslauf der Maschine austrefenden Faserbandes und zur Bildung eines entsprechenden Meßsignals. Die Erfindung geht von der DE-OS 29 12 576 aus.

In der DE 2331217 A1 ist ein Streckwerk mit zwei Antrieben offenbart. Die Antriebe sind miteinander verbunden, indem an einem Potentiometer ein einstellbarer Teil der Ausgangsspannung der Tachometremaschine des einen Motors abgegriffen und über einen Verstärker als Sollwert vₛ zur Aussteuerung des Stellgliedes 12 des anderen Motors benutzt wird. Eine beidseitige Beeinflussung der Motore besteht durch diese Gleichlaufschaltung nicht.

Probleme ergeben sich aus der bisherigen Ausgestaltung der Antriebsanordnungen und -vorrichtungen. Die durch die Antriebe verursachten Störungen und Schwankungen wurden durch die bekannten Regelungen zwar berücksichtigt Allerdings zeigt sich, dass die Berücksichtigung der entsprechenden Störungen im Rahmen einer einzigen Haupt- bzw.-Gesamtregelung eine Kompensation sehr grosser Regeibereiche erforderte, was herkömliche Vorrichtungen Überforderte. Gleichzeitig liegt ein Nachteil darin, dass die gesamte Rechenlast konzentriert wurde und Zeitabhängigkeiten der Regelung nicht optimiert wurden.

Es ist deshalb der Erfindung, eine Strecke und ein Verfahren zum Betrieb einer Strekke zu schaffen, welche obige Nachteile vermeidet und nach Einstellung der Führungsgrössen für die Regelung einen automatisierten Prozessablauf mit optimierter Vergleichmässigung des Bandes erlauben.

Diese Aufgabe wird durch die im kennzeichnenden Teil der Patentansprüche 1 bzw. 6 genannten Merkmale gelöst.

Anhand der folgenden figuren ist das erfindungsgmässe Verfahren und ein Ausführungsbeispiel der Vorrichtung näher erläutert.
- Fig.1: zeigt ein Streckwerk mit einem Vor- und Hauptverzugsabschnitt und den prinzipiellen Messeinrichtungen.
- Fig. 2: zeigt eine Übersicht über die erfindungsgemässe Antriebsanordnung und den entsprechenden Reglern.

Figur 1 zeigt eine schematische Darstellung eines Ausführungsbeispieles der Strecke. Mehrere Faserbänder 15.1-15.6, im Beispiel deren sechs, werden nebeneinander zu einem lockeren Vlies zusammengefasst und durch mehrere Walzensysteme 1-6 geführt. Dadurch, dass die Umfangsgeschwindigkeit der Walzen in Transportrichtung des Fasermaterials in zwei Stufen zunimmt, wird dieses über die erste Stufe vorverzogen (Vorverzug), über die zweite zum gewünschten Querschnitt weiter verzogen (Hauptverzug). Das aus der Strecke austretende Vlies 18 ist dünner als das Vlies der eingespeisten Bänder 15.1-15.6 und entsprechend länger. Dadurch, dass die Verzugsvorgänge in Abhängigkeit des Querschnittes der eingespeisten Bänder geregelt werden können, werden die Bänder bzw. das Vlies während seinem Durchgang durch die Strecke vergleichmässigt, das heisst, der Querschnitt des austretenden Vlieses ist gleichmässiger als der Querschnitt des eingespeisten Vlieses bzw. der Bänder. Die vorliegende Strecke weist einen Vorverzugsbereich 11 und einen Hauptverzugsbereich 12 auf. Selbstverständlich kann die Erfindung auch im Zusammenhang mit Strecken mit nur einem oder mehr als zwei Verzugsbereichen in analoger Weise eingesetzt werden.

Die Bänder 15.1-15.6 werden durch zwei Systeme 1 und 2 von Förderwalzen in die Strecke eingespeist. Ein erstes System 1 besteht z.B. aus zwei Walzen 1.1 und 1.2, zwischen denen die eingespeisten und zu einem lockeren Vlies zusammengefassten Bänder 15.1-15.6 transportiert werden. In Transportrichtung der Bänder folgt ein Walzensystem 2, das hier aus einer aktiven Förderwalze 2.1 und zwei passiven Förderwalzen 2.2, 2.3 besteht. Während der Einspeisung durch die Walzensysteme 1 und 2 werden die eingespeisten Bänder 15.1-15.6 nebeneinander zu einem Vlies 16 zusammengeführt. Die Umfangsgeschwindigkeiten v₁ und v₂ (= vᵢₙ) aller Walzen der beiden Walzensysteme 1 und 2 der Einspeisung sind gleich gross, sodass die Dicke des Vlieses 16 im wesentlichen der Dicke der eingespeisten Bänder 15.1-15.6 entspricht.

Auf die beiden Walzensysteme 1 und 2 der Einspeisung folgt in Transportrichtung des Vlieses 16 ein drittes System 3 von Vorverzugswalzen 3.1 und 3.2, zwischen denen das Vlies weitertransportiert wird. Die Umfangsgeschwindigkeit v₃ der Vorverzugswalzen ist höher als diejenige v_{1,2} der Einlaufwalzen sodass das Vlies 16 im Vorverzugsbereich 11 zwischen den Einlaufwalzen 2.1, 2.3 und den Vorverzugswalzen 3.1, 3.2 verstreckt wird, wobei sich sein Querschnitt verringert. Gleichzeitig entsteht aus dem lockeren Vlies 16 der eingespeisten Bänder ein vorverzogenes Vlies 17. Auf die Vorverzugswalzen 3.1, 3.2 folgt ein weiteres System 4 von einer aktiven Förderwalze 4.1 und zwei passiven Förderwalzen 4.2, 4.3 zum Weitertransport des Vlieses. Die Umfangsgeschwindigkeit v₄ der Förderwalzen 4.1, 4.2, 4.3 zum Weitertransport ist dieselbe wie v₃ der Vorverzugswalzen 3.1, 3.2.

Auf das Walzensystem 4 zum Weitertransport folgt in Transportrichtung des Vlieses 17 ein fünftes System 5 von Hauptverzugswalzen 5.1 und 5.2. Die Hauptverzugsgswalzen haben wiederum eine höhere Oberflächengeschwindigkeit v₅ als die vorangehenden Transportwalzen, so dass das vorverzogene Vlies 17 zwischen den Transportwalzen 4.1 4.3 und den Hauptverzugswalzen 5.1, 5.2 im Hauptverzugsbereich 12 weiter zum fertig verzogenen Vlies 18 verzogen wird, wobei das Vlies 18 über einen Trichter T zu einem Band zusammengeführt wird.

Zwischen einem Paar 6 von Auslaufwalzen 6.1, 6.2, deren Umfangsgeschwindigkeit v₆ (= vₒᵤₜ) gleich ist wie diejenige der vorangehenden Hauptverzugswalzen (v₅) wird das fertig verstreckte Band aus der Strecke weggeführt und bspw. in rotierende Kannen 13 abgelegt.

Die Walzensysteme 1, 2 und 4 werden von einem ersten Servomotor 7.1 über ein Getriebe, vorzugsweise über Zahnriemen, angetrieben. Die Vorverzugswalzen 3.1 3.2 sind mechanisch mit dem Walzensystem 4 gekoppelt, wobei die Übersetzung einstellbar sein kann bzw. ein Sollwert vorgebbar ist. Das Getriebe (auf der Figur nicht sichtbar) bestimmt das Verhältnis der Umfangsgeschwindigkeiten (vᵢₙ) der Einlaufwalzen und der Umfangsgeschwindigkeit v₃ der Vorverzugswalzen 3.1, 3.2, mithin das Vorverzugsverhältnis.

Die Walzensysteme 5 und 6 werden ihrerseits von einem Servomotor 7.2 angetrieben. Die Einlaufwalzen 1.1, 1.2 können ebenfalls über den ersten Servomotor 7.1 oder optional über einen unabhängigen Motor 7.3 angetrieben sein. Die beiden Servomotoren 7.1 und 7.2 verfügen in diesem Ausführungsbeispiel je über einen eigenen Regler 8.1 bzw. 8.2. Die Regelung erfolgt je über einen geschlossenen Regelkreis 8 a, 8 b bzw. 8 c, 8 d. Zudem kann der Ist-Wert des einen Servomotors dem anderen Servomotor in einer oder in beiden Richtungen über eine Kontrollverbindung 8 e übermittelt werden, damit jeder auf Abweichungen des anderen entsprechend reagieren kann.

Am Einlauf der Strecke wird der Gesamt-Querschnitt der eingespeisten Bänder 15.1-15.6 von einem Einlaufmessorgan 9.1 gemessen. Am Austritt der Strecke wird der Querschnitt des austretenden Bandes dann von einem Auslaufmessorgan 9.2 gemessen.

Eine zentrale Rechnereinheit 10 übermittelt eine initiale Einstellung der Sollgrösse für den ersten Antrieb via 10 a an den ersten Regler 8.1. Die Messgrössen der beiden Messorgane 9.1, 9.2 werden während des Streckprozesses via die Verbindungen 9 a und 9 b dauernd an die zentrale Rechnereinheit übermittelt. Aus diesen Messresultaten und aus dem Sollwert für den Querschnitt des austretenden Bandes wird in der zentralen Rechnereinheit und allfälligen weiteren Elementen mittels dem Verfahren der Sollwert für den Servomotor 7.2 bestimmt. Dieser Sollwert wird via 10 b dauernd an den zweiten Regler 8.2 vorgegeben. Mit Hilfe dieses Regelsystems können Schwankungen im Querschnitt der eingespeisten Bänder 15.1-15.6 durch entsprechende Regelung des Hauptverzugsvorganges kompensiert bzw. eine Vergleichmässigung des Bandes erreicht werden.

Anhand von Figur 2 wird das erfindungsgemässe Antriebskonzept mit seiner Regelung noch näher erläutert. Als Hauptantrieb dienen vorliegend die beiden Servomotoren 7.1 und 7.2. Der Servomotor 7.1 treibt das Walzensystem 1 des Einlaufs und das System 4 von Förderwalzen an, welches letztere auf den Vorverzugsabschnitt folgt. Das Vorverzugswalzenpaar 3.1, 3.2. ist mechanisch mit dem Walzensystem 4 gekoppelt, wird also ebenfalls vom Servomotor 7.1 angetrieben. Das Walzenpaar 1 am Einlauf wird entweder über einen Zwischenantrieb 7.3 (Getriebe) vom Servomotor 7.1 angetrieben oder kann in einer anderen Ausführungsvariante des Streckenantriebes von einem unabhängigen Servomotor 7.3 angetrieben sein. Der Servomotor 7.2 treibt das Hauptverzugswalzenpaar 5.1, 5.2 direkt an. Über ein Getriebe 7.4 wird vom Servomotor 7.2 auch das Auslaufwalzenpaar 6 angetrieben. Der Antrieb der Kanne 13 am Ausgang des Streckwerkes erfolgt entweder über einen vom Servomotor 7.2 angetriebenen Zwischenantrieb 7.5 (Getriebe) oder in einer anderen Ausführungsvariante des Streckwerkes mittels eines unabhängigen Antriebsmotors 7.5.

Das Antriebskonzept basiert darauf, dass mindestens eine Antriebsgruppe innerhalb der Strecke unabhängig durch einen Motor angetrieben ist. Für jede unabhängige Antriebsgruppe eines Verzugsbereiches oder nach Bedarf auch eines Förder- oder Transportabschnittes oder anderer prozessmässig gekoppelter Arbeitsstationen ist je ein Motor vorgesehen; im dargestellten Beispiel sind dies deren zwei, nämlich die Motoren 7.1, 7.2 des Vorverzugsbereichs 11 und des Hauptverzugsbereichs 12. Grundsätzlich können Störungen, die durch die Antriebe verursacht werden, im Rahmen der Gesamtsystemregelung, d.h. der Hauptregelung, kompensiert werden. Es erweist sich jedoch im Sinne der Erfindung als vorteilhaft, jede Antriebsgruppe für sich zu regeln, d.h. eine vermaschte Regelung mit entsprechenden Reglern 8.1, 8.2 vorzusehen. Massgeblich ist insbesondere die Tatsache, dass die auftretenden Regelabweichungen des Gesamtsystems vorteilhaft beeinflusst und bessere Zeitabhängigkeiten geschaffen werden, bzw. allfällige Störungen vorkompensiert werden. Solche mittels Reglern 8.1, 8.2 hilfsgeregelte Antriebseinheiten können in verschiedenen Hauptregelkonzepten eingesetzt werden.

Der Antrieb des Streckwerkes wird auf zwei Ebenen geregelt, einer übergeordneten Hauptregelung 9 a, 9 b, 10 a, 10 b, in der die zentrale Rechnereinheit 10 eine wesentliche Funktion übernimmt, und mindestens einer untergeordneten Hilfsregelung 8.2 für den Hauptverzugsbereich. Vorliegend sind für die Hilfsregelung sowohl des Hauptverzugsbereichs (inklusive Auslaufbereich) als auch des Vorverzugsbereichs (inklusive Einlaufbereich) zwei Regler 8.1 und 8.2 vorgesehen. In den bereits erwähnten Ausführungsvarianten können auch allfällige zusätzliche Regler 8.3, 8.5 vorgesehen werden, die hier gestrichelt dargestellt sind. Vorzugsweise werden im Zusammenhang mit den beiden Servomotoren, die bspw. als bürstenlose Gleichstrommotoren ausgestaltet sein können, Positionsregler verwendet. Durch die vermaschte Regelung mit einer Haupt- und mindestens einer Hilfsregelung wird die zentrale Rechnereinheit 10 entlastet und die Gefahr des Auftretens grosser Hübe bei der Hauptregelung reduziert.

Die Hauptregelung 9 a, 9 b, 10 a, 10 b liefert Sollwerte, bspw. Geschwindigkeitssollwerte, via 10 a bzw. 10 b an die Hauptantriebsmotoren 7.1 bzw. 7.2, die aus dem Sollquerschnitt des austretenden Bandes und aus den gemessenen Ist-Querschnitten des eingespeisten Bandes bzw. der eingespeisten Bänder 15.1-15.6 und des austretenden Bandes berechnet werden. Je nach Ausgestaltung der Regelung können weitere Parameter berücksichtigt werden.

Mittels den Hilfsregelungen 8 a-8 k werden die Geschwindigkeiten der einzelnen Antriebsmotoren 7.1 und 7.2 (für die Ausführungsvarianten auch 7.3 und 7.5) in geschlossenen Positionsregelkreisen 8 a, 8 b und 8 c, 8 d (in den Ausführungsvarianten auch 8 f, 8 g und 8 i, 8 j) auf die von der oberen Regulierungsebene geforderten Sollwerte geregelt. Differenzen zwischen Ist- und Sollwerten der Motorengeschwindigkeiten werden zwischen den Reglern 8.1, 8.2 z.B. Positionsreglern via einer Kontrollverbindung 8 e übermittelt (evt. auch 8 k und 8 h). Es kann vorgesehen werden, dass eine ausserhalb des Regelbereiches des betreffenden Reglers 8.1 oder 8.2 (evt. auch 8.3 oder 8.5) liegende Abweichung zwischen Soll- und Istwert der Geschwindigkeit des betreffenden Motores von den Positionsreglern der anderen Motoren kompensiert werden kann durch entsprechende Korrekturen in den Sollwerten für die Geschwindigkeiten der anderen Motoren.

Die Antriebsmotoren, welche die Verzüge bestimmen, bilden mit ihren jeweiligen Regelkreisen je ein positiongeregeltes Antriebssystem. Dazu kann jeder Motor mit einem Encoder bzw. mit einem Resolver versehen sein, der die Winkelposition der Antriebswelle jederzeit mit vorbestimmter Genauigkeit als Ist-Wert an die Positionsregelung für diesen Motor gibt. Die Steuerung der Strecke kann über diese Positionsregelkreise die Winkelstellungen der Motorwellen und damit die von ihnen angetriebenen Walzen des Streckwerkes gegenseitig abstimmen.

Ein solches Antriebssystem ermöglicht eine wesentlich bessere Verzugsgenauigkeit, als es durch drehzahlgeregelte Motoren erreichbar ist. Gleichzeitig bietet die Verwendung von Positionsreglern als Hilfsregelung (nicht Drehzahlregler) den Vorteil, dass auch im Falle eines Stillstandes des Motors die Regelung beim Hochlaufen gewährleistet ist. Beim Hochlauf bzw. Auslauf der Strecke zeigen sich Vorteile, da eine wesentlich bessere Regelgenauigkeit bei niedrigen Drehzahlen bis zum Stillstand möglich sind.

Die Erfindung schliesst aber die Verwendung von drehzahlgeregelten Motoren für die einzelnen verzugbestimmenden Walzen nicht aus, da solche Motoren auch eine wesentliche Verbesserung gegenüber dem Stand der Technik ermöglichen.

Als Regler werden im Rahmen der Hilfsregelung Positionsregler (nicht Drehzahlregler) eingesetzt, da diese auch im Falle eines Stillstandes des Motors die Regelung beim anschließenden Hochlaufen gewährleisten. Die entsprechenden Regler 8.1, 8.2 (oder allfällige weitere Regler im Rahmen der Ausführungsvarianten) können separate Rechnereinheiten (bspw. mit digitalen Signalprozessoren oder Mikroprozessoren) enthalten oder aber auch als Modul der zentralen Rechnereinheit 10 ausgeführt sein.

Die Erfindungsidee geht somit davon aus, unabhängige Antriebseinheiten bzw. -gruppen der Strecke separat zu regeln. Als Antriebsgruppe wird dabei eine Einheit verstanden, die mindestens einen Motor enthält, inklusive der durch diesen angetriebenen Walzen bzw. Führungs- oder Transportrollen. Eine solche Antriebsgruppe stellt bspw. im Ausführungsbeispiel nach Figur 2 die den Motor 7.2 enthaltende Gruppe 7.2, 7.4, 7.5, 5 und 6 dar. Eine bevorzugte Ausführungsform der Strecke sieht eine digitale Gleichlaufsteuerung der Antriebsgruppen für die Nominaleinstellungen vor. Dabei dient eine Antriebsgruppe als Leitantrieb. Die Regelung einer Antriebsgruppe kann dann durch Änderung der Nominaleinstellung erreicht werden.

Dadurch wird es möglich, aus dem Gesamtregelsystem nur den Sollwert für die Stellgrösse, das heisst den Wert oder eine Korrekturgrösse für den Verzug vorzugeben. Daneben ist zu berücksichtigen, dass durch die Hauptregelung gemäss der Erfindung sowohl kurzzeitige als auch langsame Störungen kompensiert werden sollen. Das erfindungsgemässe Antriebssystem ermöglicht eine vermaschte Regelung und nutzt damit die verbesserte Zeitabhängigkeit aus. Die Kontrollverbindungen 8 e, 8 h, 8 k ermöglichen ebenfalls kürzere Reaktionszeiten des Systems. Divergenzen der Antriebssysteme müssen nicht erst über einen geschlossenen Hauptregelkreis mit entsprechender Totzeit erfasst werden.

Wesentliche Vorteile besitzt eine solche separate Regelung jeder Antriebsgruppe insbesondere auch dann, wenn mehrere Verzugsbereiche vorgesehen sind, von denen jedoch nur einer oder nur ein Teil geregelt werden sollen bzw. müssen. Diejenigen Bereiche mit konstantem Verzug können durch blosse Sollwertvorgabe betrieben werden, ohne dass eine Regelung durch die Hauptregelung erfolgen müsste.

Das erfindungsgemässe Regelprinzip gewährleistet eine sehr gute Vergleichmässigung auch bei unvorhergesehenen Änderungen der Betriebsbedingungen. Sowohl kurfristige Störungen als auch langsame Änderungen können im Rahmen dieser Regelung optimal kompensiert werden. Die durch eine Hauptregelung ermittelte Stellgrösse, hier bspw. für den Hauptverzug, dient als Eingangsgrösse für den entsprechenden Regler 8.2.

Es soll hier nur der Vollständigkeit halber erwähnt sein, dass sich die erfindungsgemässen Verfahren für alle Vorrichtungen der Textilindustrie eignen, welche eine Regulierung eines Streckprozesses erfordern.

## Patentansprüche

1. Strecke mit einer einen offenen und einen geschlossenen Regelkreis aufweisenden Hauptregelung für das Streckwerk mit einem Haupt- und einem Vorverzugsbereich (11,12) sowie mit einem Antrieb (7.1) für den Vorverzugsbereich (11) und einem Antrieb (7.2) für den Hauptverzugsbereich (12), wobei die Antriebe (7.1, 7.2) je einen geschlossenen Hilfsregelkreis (8a, 8b; 8c, 8d) mit je einem Regler (8.1, 8.2) aufweisen, und die Hauptregelung eine Rechnereinheit (10) aufweist, und die Antriebe (7.1, 7.2) jeweils mit der Rechnereinheit (10) verbunden sind, dadurch gekennzeichnet, daß die beiden Regler (8.1, 8.2) über eine Kontrollverbindung (8e) miteinander verbunden sind, welche den IST-Wert des einen Antriebs (7.1,7.2) dem anderen Antrieb (7.2,7.1) in beiden Richtungen über die Kontrollverbindung (8e) übermittelt, damit jeder auf Abweichungen des anderen entsprechend reagieren kann.

2. Strecke gemäß Anspruch 1, dadurch gekennzeichnet, daß die Strecke mindestens eine unabhängige Antriebsgruppe (7.3,1) für einen Förder-, einen Transportabschnitt oder für eine prozessmäßig mit der Strecke verknüpfte Arbeitsstation enthält und diese Antriebsgruppe (7.3, 1) einen geschlossenen Hilfsregelkreis (8f, 8g) mit einem Regler (8.3) enthält.

3. Strecke gemäß Anspruch 2, dadurch gekennzeichnet, daß der Regler (8.3) der unabhängigen Antriebsgruppe für diesen Förder- oder Transportabschnitt mindestens mit einem Regler (8.1, 8.2) eines Verzugsbereiches (11, 12) über eine Kontrollverbindung (8h) verbunden ist.

4. Strecke gemäß einem der Ansprüche 1 bis 2, dadurch gekennzeichnet, daß die Regler (8.1, 8.2) als Positionsregler ausgebildet sind.

5. Strecke nach einem der Ansprüche 1 bis 4, dadurch gekennzeichnet, daß das Streckwerk, bzw. die Strecke in einer Kämmaschine zum Verziehen der von den Kämmköpfen gebildeten Faserbändern integriert ist.

6. Verfahren zum Bretrieb einer Strecke mit einem Haupt- und einem Vorverzugsbereich (11, 12) sowie mit einem Antrieb (7.1) für den Vorverzugsbereich (11) und einem Antrieb (7.2) für den Hauptverzugsbereich (12) wobei die Antriebe (7.1, 7.2) je einen Hilfsregelkreis (8a, 8b, 8c, 8d) aufweisen, dem oder den Reglern (8,1; 8.2, 8.3, 8.5) eines Hilftregelkreises einer Antriebsgruppe von einem Vorgabeorgan die Sollwerte für einen vorbestimmten Parameter (Drehzahl bzw. Winkelstellung) der Antriebsgruppen vorgegeben werden und dieser oder diese Regler (8.1, 8.2, 8.3, 8.5) die Antriebsgruppen während des Betriebes im Rahmen des Regelbereiches auf Nominalgeschwindigkeit halten, solange keine Änderung der Sollwerte erfolgt, zur Vergleichmäßigung des Faserbandes gemäß Anspruch 1, dadurch gekennzeichnet, daß bei Überschreiten des Regelbereiches eines Reglers (8.1, 8.2, 8.3, 8.5) über die Kontrollverbindung (8e, 8h, 8k) eine Sollwertanpassung mindestens einer Antriebsgruppe erfolgt, wobei der IST-Wert des einen Antriebs (7.1,7.2) dem anderen Antrieb (7.2,7.1) in beiden Richtungen über die Kontrollverbindung (8e) übermittelt wird, damit jeder auf Abweichungen des anderen entsprechend reagieren kann.

7. Verfahren zum Betrieb einer Strecke gemäß Anspruch 6, dadurch gekennzeichnet, daß eine digitale Gleichlaufregelung für die Nominaleinstellung der Antriebsgruppen vorgesehen wird, die zur Regelung mindestens einer Antriebsgruppe verändert werden können.

8. Verfahren nach einem der Ansprüche 5 oder 6, dadurch gekennzeichnet, daß das Verfahren in Kombination zum Betrieb eines auf einer Kämmaschine integrierten Streckwerks zum Verziehen der von den Kämmköpfen gebildeten Faserbändern zur Anwendung kommt.

## Claims

1. A draw frame with a main control unit, comprising an open and a closed control loop, for the drafting arrangement with a main drafting zone and a preliminary drafting zone (11, 12) and with a drive (7.1) for the preliminary drafting zone (11) and a drive (7.2) for the main drafting zone (7.2), wherein the drives (7.1, 7.2) each have a closed auxiliary control loop (8a, 8b; 8c, 8d) each with one controlling means (8.1, 8.2) and the main control unit comprises a computer unit (10), and the drives (7.1, 7.2) are each connected to the computer unit (10), **characterized in that** the two controlling means (8.1, 8.2) are connected to each other by way of a control connexion (8e) which transmits the actual value of one drive (7.1, 7.2) to the other drive (7.2, 7.1) in both directions by way of the control connexion (8e), so that each can react accordingly to deviations of the other.

2. A draw frame according to Claim 1, **characterized in that** the draw frame comprises at least one independent drive group (7.3, 1) for a conveyor section, a transport section or for an operation station linked to the draw bane in a process-related manner, and the said drive group (7.3, 1) comprises a closed auxiliary control loop (8f, 8g) with a controlling means (8.3).

3. A draw frame according to Claim 2, **characterized in that** the controlling means (8.3) of the independent drive group (7.3, 1) for the said conveyor or transport section is connected to a controlling means (8.1, 8.2) of a drafting zone (11, 12) via a control connexion (8h).

4. A draw flame according to one of Claims 1 to 2 [*sic*]*,* **characterized in that** the controlling means (8.1, 8.2) are constructed as position-controlling means.

5. A draw frame according to one of Claims 1 to 4, **characterized in that** the drafting arrangement, or the draw frame, is integrated in a combing machine for drawing the slivers formed by the combing heads.

6. A method of operating a draw frame with a main drafting zone and a preliminary drafting zone (11, 12) and with a drive (7.1) for the preliminary drafting zone (11) and a drive (7.2) for the main drafting zone (7.2), wherein the drives (7.1, 7.2) each have an auxiliary control loop (8a, 8b, 8c, 8d), the controlling means (8.1, 8.2, 8.3, 8.5) of an auxiliary control loop of a drive group is or are pre-set with the set values for a predetermined parameter (rotational speed or angular position) of the drive groups by a presetting member, the said controlling means (8.1, 8.2, 8.3, 8.5) keeps or keep the drive groups within the margin of the control range at the said nominal speed during the operation, as long as no change is made to the set values, in order to even out the sliver according to Claim 1, **characterized in that** on exceeding the control range of a controlling means (8.1, 8.2, 8.3, 8.5) a set-value adjustment of at least one drive group is made via the control connexion (8e, 8h, 8k).

7. A method of operating a draw frame according to Claim 6, **characterized in that** a digital synchronization controlling means for the nominal adjustment of the drive groups is provided, which can be altered for controlling at least one drive group.

8. A method according to one of Claims 5 or 6, **characterized in that** the method is applied in combination for operating a drafting arrangement integrated in a combing machine for drawing the slivers formed by the combing heads.

## Revendications

1. Banc d'étirage comportant une régulation principale qui est pourvue d'un circuit régulateur ouvert et d'un circuit régulateur fermé, pour le train d'étirage, avec une zone d'étirage principal et une zone de préétirage (11, 12) et avec un entraînement (7.1) pour la zone de préétirage (11) et un entraînement (7.2) pour la zone d'étirage principal (12), les entraînements (7.1, 7.2) comprenant chacun d'un circuit de régulation auxiliaire (8a, 8b; 8c, 8d) comportant chacun un régulateur (8.1, 8.2), la régulation principale comportant une unité calculatrice (10) et les entraînements (7.1, 7.2) étant reliés chacun avec l'unité calculatrice (10), caractérisé en ce que les deux régulateurs (8.1, 8.2) sont reliés entre eux par une liaison de contrôle (8e) qui transmet la valeur INSTANTANÉE dans les deux sens de l'un des entraînements (7.1, 7.2) à l'autre entraînement (7.1, 7.2), par l'intermédiaire de la liaison de contrôle (8e), afin que chacun des entraînements puisse réagir en conséquence à des écarts respectifs de l'autre entraînement.

2. Banc d'étirage selon la revendication 1, caractérisé en ce que le banc d'étirage comprend au moins un groupe d'entraînement (7.3, 1) indépendant soit pour une section d'amenée soit pour une section de transport ou encore pour une station de travail reliée avec le banc d'étirage en ce qui concerne le processus et que ce groupe d'entraînement (7.3, 1) comprend un circuit de régulation auxiliaire fermé (8f, 8g) avec un régulateur (8.3).

3. Banc d'étirage selon la revendication 2, caractérisé en ce que le régulateur (8.3) du groupe d'entraînement indépendant pour cette section d'amenée ou de transport est relié avec au moins un régulateur (8,1, 8.2) d'une zone d'étirage (11, 12), par l'intermédiaire d'une liaison de contrôle (8h).

4. Banc d'étirage selon l'une des revendications 1 à 2, caractérisé en ce que les régulateurs (8.1, 8.2) sont conçu comme systèmes de positionnement.

5. Banc d'étirage selon l'une des revendications 1 à 4, caractérisé en ce que le train d'étirage respectivement le banc d'étirage est intégré dans une peigneuse dans le but d'étirer des rubans de fibres constitués par les têtes peigneuses.

6. Procédé pour l'exploitation d'un banc d'étirage comprenant une zone d'étirage principal et une zone de préétirage ainsi qu'un entraînement (7.1) pour la zone de préétirage (11) et un entraînement (7.2) pour la zone d'étirage principal (12), les entraînements (7.1, 7.2) étant pourvus chacun d'un circuit de régulation auxiliaire (8a, 8b, 8c, 8d), les valeurs nominales pour un paramètre prédéterminé (vitesse respectivement position angulaire) des groupes d'entraînement étant transmises au(x) régulateur(s) (8.1, 8.2, 8.3, 8.5) d'un circuit de régulation auxiliaire d'un groupe d'entraînement par un organe émetteur correspondant et ce(s) régulateur(s) (8.1, 8.2, 8.3, 8.5) maintenant les groupes d'entraînement à la vitesse nominale, à l'intérieur de la zone de régulation, pendant la marche du banc d'étirage, tant que les valeurs nominales ne sont pas modifées, dans le but de rendre le ruban de fibres plus régulier, selon la revendication 1, caractérisé en ce qu'une adaptation de la valeur nominale d'au moins un groupe d'entraînement est effectuée par l'intermédiaire de la liaison de contrôle (8e. 8h, 8k) lorsque le champ de régulation d'un régulateur (8.1, 8.2, 8.3, 8.5) est dépassé.

7. Procédé pour l'exploitation d'un banc d'étirage selon la revendication 6, caractérisé en ce qu'une régulation de synchronisme numérique est prévue pour le réglage nominal des groupes d'entraînement qui peut être variée pour la régulation d'au moins un groupe d'entraînement.

8. Procédé selon l'une des revendications 5 ou 6, caractérisé en ce que le procédé est mis en oeuvre en combinaison pour l'exploitation d'un train d'étirage intégré dans une peigneuse pour étirer des rubans de fibres constitués par les têtes peigneuses.
